# EUROPÄISCHE PATENTSCHRIFT

(11) **EP 1 656 237 B1**
(45) Veröffentlichungstag und Bekanntmachung des Hinweises auf die Patenterteilung: **22.08.2007**
(21) Anmeldenummer: 04761869.9
(22) Anmeldetag: 16.08.2004
(51) Int. Cl.: B24B 21/00, B24B 49/00, B24B 47/20

(54) **STEUERUNG EINER SCHLEIFVORRICHTUNG MIT SCHLEIFMITTELROLLEN AUF WICKELWELLEN**
CONTROL OF A GRINDING DEVICE WITH GRINDING ROLLERS ON WINDING SHAFTS
COMMANDE D'UN DISPOSITIF DE PONCAGE COMPORTANT DES ROULEAUX DE PRODUIT ABRASIF MONTES SUR DES ARBRES D'ENROULEMENT

(30) Priorität: 22.08.2003 CH 143803
(43) Veröffentlichungstag der Anmeldung: 17.05.2006
(73) Patentinhaber: KÜNDIG AG, CH-8620 Wetzikon (CH)
(72) Erfinder: KÜNDIG, Hans, Rudolf, CH-8620 Wetzikon (CH)
(86) Internationale Anmeldenummer: PCT/CH2004/000508
(87) Internationale Veröffentlichungsnummer: WO 2005/018876

(56) Entgegenhaltungen:
- EP-A- 0 803 324
- WO-A-02/02270
- DE-U- 8 630 816
- DE-U- 20 106 234

## Beschreibung

Die Erfindung beschreibt das Verfahren zum Steuern einer Schleifvorrichtung mit Rollen, die zur Erzielung des Schleifergebnisses über Wickelwellen und eine dazwischenliegende Kontaktvorrichtung abgespult werden. Eine solche Vorrichtung ist aus WO-A-02/02270 bekannt. Es wird dargestellt, wie die Beschickung mit Werkstücken kontinuierlich erfolgen und die Schleifvorgänge in steter Folge ablaufen können. Dies sowohl wenn die Drehrichtung des Schleifmittelträgers von Belang ist wie auch wenn diese ohne Belang ist.

Zur Illustration dieser Erfindung dient
die Zeichnung 1, mit der Aufriss-Darstellung einer Form des herkömmlichen Schleifens mit flexiblen Schleifmitteln, umfassend ein Endlos-Schleifband (11), welches über eine Kontaktvorrichtung (12) längs zum Werkstücktransport (13) um eine Antriebsrolle (14) und eine Umlenkrolle (15) rotiert
die Zeichnung 2 mit der Aufriss-Darstellung der der Erfindung zugrundegelegten Art des Schleifens, umfassend eine Rolle flexiblen Schleifmittels (16) auf einer quer zum Werkstücktransport liegenden und in Durchlaufrichtung r rotierenden Abwickelwelle (17), eine parallel zu ihr rotierende Aufwickelwelle (18) und eine zwischen den beiden Wellen, ebenfalls quer zum Werkstücktransport (13) verlaufende Kontaktvorrichtung (12) mit vor- resp. nachgelagerten Umlenkrollen (19, 20), einem Vorschubsystem (21), sowie am Maschinen-Einlauf mit einer durch die in der Erfindung beschriebene Steuereinheit (23) angesteuerten Barriere (22).

Die herkömmliche Form des Durchlauf-Flächenschleifens mit flexiblen Schleifmitteln bedient sich der Endlosbänder, üblicherweise in einer Anordnung, wie in Zeichnung 1 dargestellt. Die Nachteile von Endlosbänder sind ihre relativ umständliche und kostspielige Konfektionierung, ihre sperrige Form bei Transport und Lagerung, ihre aufgrund ihrer limitierten Dimensionen sehr beschränkten Standzeiten und ihre qualitativen Unvollkommenheiten, bedingt durch die Verbindungsstelle und der schnellen Repetition von allfälligen Körnungsfehlem auf das Werkstück. Dass auf ihre Verwendung bisher trotzdem nicht verzichtet werden konnte, lag zum einen am Erfordernis relativ hoher Schleifgeschwindigkeiten für die gängigsten Werkstoffe und damit des Bedarfs einer entsprechend schnellen, kontinuierlichen Bereitstellung von Körnern für den Schleifprozess, zum andern an der Unmöglichkeit auf konventionellen Werkstoffen bei allfälligen Schleifrichtungswechseln qualitativ identische Resultate zu erzielen (bei Holz z. B. bedingt durch seine faserige Struktur). Nur die kontinuierliche Abwicklung des Schleifbandes ermöglichte ferner eine ebenso kontinuierliche Werkstückbeschickung.

Die der Erfindung zugrundegelegte Schleifvorrichtung besteht aus einer Abwickelwelle (17), auf welche eine Rolle (16) von Schleifmittel auf Trägermaterial, üblicherweise ein Schleifpapier, aufgebracht wird, eines Kontaktgerätes (12) und einer Aufwickelwelle (18), die das abgespulte Schleifmittel wieder aufnimmt. Beim Kontaktgerät handelt es sich üblicherweise um eine Kontaktwalze oder um einen durchgehenden oder aus einzelnen Segmenten zusammengesetzten Balken, d. h. ein sogenanntes Schleifkissen. Bis zur kompletten Nutzung des Schleifmittels wird das Schleifpapier immer wieder hin- und zurückgespult, wobei nach jedem Durchgang die Aufwickelwelle jeweils zur Abwickelwelle und die Abwickelwelle wieder zur Aufwickelwelle wird. Das Prinzip solcher Schleifvorrichtungen wird durch Paul Ernst (Patent GB 1484851, 08.09.77) und Hans Rudolf Kündig (WO 02/02270 A, 10.01.02) beschrieben. Nicht gelöst war bis anhin aber das Verfahren für die kontinuierliche Beschickung dieser Vorrichtungen und somit des Schleifens in steter Folge.

Gegenstand der vorliegenden Erfindung ist die Kombination der vorstehend beschriebenen Schleifvorrichtung mit einer Steuerung (23), die das Problem der Diskontinuitäten bei der Beschickung und dem Schleifprozess löst. Die Schleifvorrichtung in der durch die Patentschrift von Paul Ernst bekannten Form lässt sich in der Praxis nur für das Schleifen jeweils geringer Chargen oder von Einzelstücken verwenden. Nach Erreichen des Endes der Schleifmittelrolle steht diese Vorrichtung bis zur Umsteuerung der Drehrichtung vorübergehend nicht weiter zur Beschickung mit Werkstücken zur Verfügung. Bei Materialien, die aufgrund Ihrer Struktur immer in gleicher Richtung zum Vorschub geschliffen werden müssen (z. B. Holz in der Regel im Gegenlauf), muss für solche Materialien vorerst gar der Rückspulvorgang der ganzen Schleifmittelrolle abgewartet werden. Bei den üblichen Schnittgeschwindigkeiten für konventionelle Materialien (z. B. Holz rd. 20 m/sec.) und den gängigen Schleifmittelrollen-Längen (rund 50 - 200 Meter) erfährt eine solche Vorrichtung etwa alle 2 - 8 Sekunden einen Unterbruch in der Beschickung. Diese Einschränkung dürfte Grund dafür sein, dass Vorrichtungen dieser Art bisher keine Verbreitung gefunden haben.

Die vorlegende Erfindung berücksichtigt nun einerseits die sich ändernden Anforderungen, die neuartige Materialien, Oberflächen und Schleifprozesse mit sich bringen. Diese (z. B. das Schleifen lackierter Flächen) beziehen sich häufig auf homogene Oberflächen, auf denen auch bei entgegengesetzten Schleifrichtungen gleichbleibende Schleifbilder resultieren. Zum andern werden deutlich geringere Abtragleistungen verlangt, die zweckmässiger mit niedrigeren Schleifgeschwindigkeiten (z. B. 5 m/sec.) und somit längeren Abwickelzeiten erreicht werden. Ferner und vor allem ist aber die Steuerung der Maschinen-Beschickung in Funktion der Schleifmittel-Bereitstellung durch elektronische Steuerungen lösbar, d. h. die Überbrückung von Diskontinuitäten im Schleifmittellauf, verwaltbar geworden.

Die einen integrierenden Bestandteil der Erfindung bildende Steuerung (23) kann verschiedene Parameter verwalten, nämlich (die folgende Aufzählung ist nicht abschliessend):

### I. die Drehrichtung der Wickelwellen

Ist es für das Schleifergebnis nicht von Belang, ob quer oder längs oder ob im Mit- oder Gegenlauf zur Durchlaufrichtung geschliffen wird, genügt es, die WickelWellen wie in Zeichnung 2 dargestellt, anzuordnen und bei Erreichen des Schleifpapier-Rollenendes nur die Drehrichtung umzusteuern. Dieses Vorgehen genügt für viele homogene, d. h. nicht-faserige Werkstoffe.

### II. die Lage der Schleifvorrichtung selbst

Ist die Schleifrichtung von Belang, resp. muss diese für alle Werkstücke einer Serie beibehalten werden, so wird die gesamte Schleifvorrichtung nach Erreichen des Schleifpapier-Rollenendes gewendet, um hierauf wieder ihren Lauf in gleicher Richtung anzunehmen. Bei der in Zeichnung 2 gezeigten Anordnung erfolgt die Drehung zu diesem Zweck um 180 Grad um die Achse a der Schleifvorrichtung. Grundsätzlich kann die Schleifeinrichtung aber, ob quer oder schräg oder längs angeordnet, auch um jeden andern Winkel gedreht werden.

### III. den Einsatz einzelner Baugruppen

Ist wiederum die Schleifrichtung von Belang, so können auch mehrere Schleifvorrichtungen - im folgenden als Baugruppen bezeichnet - zum Einsatz kommen. Alternierend sind die einen Baugruppen im Schleifprozess, die andern (nach Erreichen des Rollenendes) im raschen Rücklauf des Schleifmittels oder des Wendens der Baugruppe. Die Steuerung übernimmt die entsprechende Allokation der Baugruppen-Funktionen auf den Schleifeinsatz resp. den Rücklauf oder das Wenden.

### IV: die Position des Werkstückes

Mechanisch, optisch oder in anderer Weise wird die Position des Werkstückes ermittelt und seine Beschickung in die Vorrichtung selbst oder unter die Kontaktvorrichtung (12) gesteuert. Dies beispielsweise durch eine entsprechend gesteuerte Barriere (22) am Einlauf (in Funktion des Wickelfortschrittes) und/oder durch Einwirkung auf die Durchlaufvorrichtung selbst.

### V. die Durchlaufgeschwindigkeit des Werkstücks

Abhängig von der Position des Werkstückes zur Wickelvorrichtung des Schleifmittels, muss die Durchlaufgeschwindigkeit des Vorschubsystems (21) entsprechend gesteuert, d. h. erhöht/reduziert/gestoppt/ gestartet werden.

### VI. die Wicklung des Schleifmittels

Die Steuerung ermittelt die Restmenge und -zeit an Schleifmittel bis zur Umsteuerung und veranlasst den optimalen Abbremszeitpunkt der Wickelung und entsprechend den Einsatz der einzelnen Baugruppen (siehe III.). Die Steuerung kann über die Wickelgeschwindigkeit die für den Schleifprozess nutzbare Zeit optimieren.

Erst die Kombination einer Schleifvorrichtung auf dem Prinzip der Wickelwellen mit einer hier beschriebenen Steuerung bringt eine markante, praxisrelevante Verbesserung der Wirtschaftlichkeit des Schleifverfahrens.

## Patentansprüche

1. Verfahren zum Steuern einer Schleifvorrichtung, die den Schleifmittelträger über ein Kontaktgerät (12) auf- resp. abwickelt, wobei die laufende Erfassung, Ansteuerung und Optimierung der Lage einer oder mehrerer dieser Schleifvorrichtungen, der Schleifmittelabwicklung , der Durchlaufbewegung und der Position des Werkstückes (13) die kontinuierliche Beschickung dieser Vorrichtung und das Schleifen in steter Folge ermöglicht, **dadurch gekennzeichnet dass** die Steuerung (23) folgende Fälle unterscheidet:
a) wenn für das Schleifergebnis nicht von Belang ist, ob quer oder längs oder ob im Mit- oder Gegenlauf zur Durchlaufrichtung geschliffen wird, wird bei Erreichen des Schleifpapier-Rollenendes die Drehrichtung umgesteuert;
b) wenn die Schleifrichtung von Belang ist, wird entweder die gesamte Schleifvorrichtung nach Erreichen des Schleifpapier-Rollenendes gewendet oder es werden aus mehreren Schleifvorrichtungen solche mit der geforderten Drehrichtung zum Einsatz angesteuert.

## Claims

1. Process to control a sanding machine, which winds and unwinds the abradant roll over a contact device (12), whereby the continuous monitoring, control and optimisation of the position of one or more of these sanding machines, the abradant winding, the feed movement and the position of the worked piece (13), enables the continuous feed of the device and non-stop sanding, thereby **characterised in that** the control system (23) makes a distinction between the following cases:
a) if the sanding result is not affected by the direction of sanding with respect to the feed direction (longitudinal or lateral), or whether the sanding occurs in or against the direction of feed, the direction of rotation is reversed when the abradant roll reaches the end;
b) if the sanding direction is of significance to the result, then either the entire sanding machine is turned at the end of the abradant roll, or a device with the required correct sanding orientation is chosen from a number of such devices.

## Revendications

1. Procédé pour la commande d'un dispositif de polissage, qui enroule ou déroule le support de l'abrasif sur un appareil à contact (12), permettant en permanence de relever, piloter et optimiser la position d'un ou de plusieurs de ces dispositifs de polissage, le déroulement du matériau de polissage, le mouvement continu et la position de la pièce (13), qui permet l'alimentation continue de ce dispositif et le polissage en série, **caractérisé en ce que** la commande (23) distingue les cas suivants :
a) S'il n'est pas important au niveau du résultat que le polissage soit effectué transversalement, longitudinalement, dans le sens ou dans le sens inverse de la direction de travail, le sens de rotation est interverti lorsque la fin du rouleau de toile émeri est atteinte ;
b) Si le sens de polissage est important, soit le dispositif de polissage dans son ensemble est pivoté à la fin du rouleau de toile émeri, soit il est piloté avec le sens de rotation requis à partir de plusieurs dispositifs de polissage.
